# EUROPÄISCHE PATENTSCHRIFT

(11) **EP 1 825 958 B1**
(45) Veröffentlichungstag und Bekanntmachung des Hinweises auf die Patenterteilung: **30.09.2009**
(21) Anmeldenummer: 07450011.7
(22) Anmeldetag: 26.01.2007
(51) Int. Cl.: B24C 1/04, B24C 5/02, B24C 7/00, B26F 3/00

(54) **Einrichtung für Wasserstrahl- oder Abrasivwasserstrahl-Schneidanlagen**
Device for shearing equipment with a water jet or abrasive water jet
Dispositif d'installations de coupe à jet d'eau ou à jet d'eau abrasif

(30) Priorität: 22.02.2006 AT 1292006 U
(43) Veröffentlichungstag der Anmeldung: 29.08.2007
(73) Patentinhaber: BHDT GmbH, 8605 Kapfenberg (AT)
(72) Erfinder: Trieb, Franz, 8605 Kapfenberg (AT); Timmermann, Alwin, 50933 Köln (DE)
(74) Vertreter: Wirnsberger, Gernot

(56) Entgegenhaltungen:
- WO-A-95/29792
- WO-A-02/087827
- JP-A- 3 003 799
- JP-A- 6 143 146
- US-A- 5 283 991

## Beschreibung

Die Erfindung betrifft eine Einrichtung zur Steuerung der Beaufschlagung des Werkstückes durch einen Wasserstrahl oder einen Wasserabrasivstrahl in einer dergleichen Schneidanlage.

Anlagen, in welchen ein dünner Wasserstrahl mit hoher Geschwindigkeit und Energie auf ein Werkstück trifft und dieses bei einer Relativbewegung durchtrennt, also als Schneidmittel wirkt, sind bekannt und stellen den Stand der Technik dar. Dabei können Wasser alleine oder Wasser und darin mitgeführte Partikel, welche abrasiv wirksam sind, als Schneidmittel verwendet werden.

Wasserstrahl- oder Wasserabrasivstrahl-Einrichtungen dienen im Wesentlichen dazu, aus gegebenenfalls harten und/oder spröden flächigen Werkstücken gewünschte Formen herauszuschneiden. Mit Vorteil werden z.B. mittels Wasserabrasiv-Schneidanlagen genaue Konturen von Glasflächen, beispielsweise Scheiben, erstellt.

Erfolgt nun in derartigen Schneidanlagen eine Schnitterstellung durch relative Führung des Schneidstrahles von außen in das flächige Werkstück, so kann dieser mit einem für eine hohe Schneidleistung erforderlichen großen Druck und hoher Geschwindigkeit bzw. Energie ausgebildet sein.

Vielfach sind auch Werkstücke aus einem mit Übermaß gefertigten flächigem Vormaterial mittels eines Wasserstrahl- oder Wasserabrasivstrahl-Verfahrens herauszuarbeiten, wobei entweder eine Schnitterstellung vom Rand aus erfolgen kann oder vorerst ein durchgehendes Loch in die Materialfläche bzw. -wand eingebracht wird, von welchem ausgehend der durchdringende Strahl bei Relativbewegung schnitterzeugend wirksam ist.

Bei spröden Werkstoffen, wie beispielsweise Glas oder dergleichen, ist eine Erstellung eines Loches durch die Vormaterialwand oft schwierig, weil der Wasserabrasivstrahl durch dessen hohe Geschwindigkeit bzw. Energie einen hohen Auftreffdruck aufweist, welcher zur Zerstörung oder zum Brechen des Vormaterials führen kann.

Um diese Gefahr auszuschalten, wird zumeist bei einem Einbringen eines Durchgangsloches, was in Fachkreisen auch als Anschießen bezeichnet wird, der auf die Fläche gerichtete Schneidstrahl bis zum Durchschlag durch die Materialwand mit verringerter Energie bzw. verringertem Druck ausgebildet, wonach für eine eigentliche Schnitterstellung eine wesentliche Druckerhöhung erfolgt.

Die Technologie, nach welcher in eine Vormaterialwand mit verminderter Druckbeaufschlagung ein durchgehendes Loch eingebracht wird, wonach eine Druckerhöhung des Strahlmediums und eine Schnitterstellung durch gezielte Relativbewegung zwischen Vormaterial und Strahldüse erfolgen, stellt eine praktizierte Vorgangsweise dar, die jeweils einen Umschaltvorgang der Düsenbeaufschlagung beinhaltet. Ein derartiger Einschalt- und Umschaltvorgang bei Drücken im Medium von bis 450 MPa kann jedoch zeitaufwendig sein und/oder die Anlagenteile hoch verschleißend beanspruchen.

JP 03 003 799 zeigt eine Einrichtung nach dem Oberbegriff des Anspruchs 1.

Eine gezielt wirtschaftliche und auch anlagentechnisch vorteilhafte, insbesondere die Einrichtung schonende Umstellung bzw. Umschaltung einer Schneidanlage vom Anschießdruck auf Arbeitsdruck eines Wasserstrahles oder Wasserabrasivstrahles ist ein technisch-wirtschaftliches Problem, das durch die Erfindung gelöst werden soll.

Es ist also Aufgabe der Erfindung, eine Vorrichtung zu schaffen, welche einen wesentlich geringeren Wartungs- oder Reparaturaufwand erfordert und mittels welcher eine Mediumbeaufschlagung einer Düse unmittelbar nach Erstellung eines Durchgangsloches in einem flächigen Vormaterial möglichst ohne Zeitverlust auf einen hohen Druck und zwar den Schneiddruck umschaltbar ist.

Diese Aufgabe wird erfindungsgemäß durch eine Einrichtung nach Anspruch 1 gelöst.

Die Vorteile der Erfindung sind im Wesentlichen dadurch begründet, dass bei Zufuhr des Hochdruckwassers in die Steuereinrichtung der Hochdruckbereich bis zum schaltbaren Ventil und der druckreduzierende Bereich bis zum Druckminderungsmittel beaufschlagt werden. Das Druckminderungsmittel ist sodann in Richtung zur Beaufschlagungsleitung zur Düse mit dem Differenzdruck und zwar Hoch- oder Schneiddruck minus dem durch die Strömung im Druckminderungsmittel geminderten Anschießdruck belastet. Ist nun ein Durchbruch durch die Werkstück- oder Vormaterialwand erstellt, kann durch das Ventil im Hochdruckbereich in diesem der Durchfluss freigegeben werden, wobei die Beaufschlagung der Düse somit mit hohem Druck erfolgt. Gleichzeitig wirkt der Schneiddruck zurück auf das Druckminderungsmittel, welches dadurch entlastet ist. Diese schwellende und nur in einer Richtung wirkende Belastung auf das Druckminderungsmittel trägt wesentlich zu dessen Lebensdauer bzw. Haltbarkeit im aussetzenden Betrieb bei.

Nach der Erfindung ist im druckreduzierenden Bereich der Einrichtung ein schaltbares Ventil angeordnet , welches mit dem schaltbaren Ventil im Hochdruckbereich steuertechnisch in Wirkverbindung steht.

Erfindungsgemäß wird bei einem Anschießen des flächigen Vormaterialkörpers das Ventil im druckreduzierenden Bereich geöffnet und dadurch ein mit verringerter Energie bohrender Strahl gebildet. Nach dem Durchbruch erfolgt ein Offenstellen des Ventils im Hochdruckbereich, wodurch ein hochenergetischer Schneidstrahl gebildet wird. Die steuertechnische Wirkverbindung zwischen den schaltbaren Ventilen ist dabei derart, dass das Ventil im druckreduzierenden Bereich immer nach demjenigen im Hochdruckbereich geschaltet wird.

Es hat sich als besonders vorteilhaft herausgestellt, wenn in Flussrichtung des Druckwassers im druckreduzierenden Bereich das Druckminderungsmittel vor dem schaltbaren Ventil angeordnet ist. Derart kann eine besonders günstige Beanspruchung bzw. lange Lebensdauer des Druckminderungsmittels erreicht werden.

Nach einer weiteren efindungsgemäßen Variante ist das Druckminderungsmittel als Drossel ausgebildet. Derart kann eine Blende in der Drossel besonders stabil ausgebildet und im Teil verankert werden.

Die damit erreichten Vorteile bestehen darin, dass unmittelbar nach dem Anschießen, also wenn der Strahl mit verminderter Energie den Durchbruch durch die Werkstückwand erstellt hat, ohne Zeitverzögerung, durch den Sensor gesteuert, das Hochdruckventil geöffnet wird und der Schneidvorgang beginnen kann. Dies stellt nicht nur eine Zeiteinsparung dar, sondern ist auch ein wesentlicher Schritt zur Automatisierung der Schneidanlage. Als Sensoren können Schallsensoren, optische Sensoren oder dergleichen eingesetzt werden.

Durch schematische Darstellungen soll die Erfindung näher erläutert werden. Es zeigen
Fig. 1: Eine nicht erfindungsgemäße Steuereinrichtung mit einem schaltbaren Ventil im Hochdruckbereich;
Fig. 2: Eine Steuereinrichtung mit einem einem Druckminderungsmittel vorgeschalteten schaltbaren Ventil;
Fig. 3: Eine Steuereinrichtung mit einem einem Druckminderungsmittel nachgeschalteten steuerbaren Ventil.

Aus Fig. 1 ist schematisch eine Steuereinrichtung 1 ersichtlich, welcher Hochdruckwasser H von einem Bereitstellungsmittel, z.B. mit einem Druck von 420 MPa, zuführbar ist. In einer Zuführungsleitung 11 befindet sich ein schaltbares Ventil 13, mittels welchen die Einrichtung 1 gesteuert beaufschlagt werden kann. Eine weitergeführte Zuführungsleitung 11 ist in zwei parallele Durchflussbereiche eingeteilt, welche letztlich wieder zusammengeführt sind und eine Beaufschlagungsleitung 12 für eine Düse (nicht dargestellt) bilden.

Bei einer Offenstellung eines Ventils 13 in der Zuführungsleitung 11 strömt Druckwasser in die parallelen Durchflussbereiche 2,3; einerseits in einen Hochdruckbereich 2 bis zu einem geschlossenen Ventil 21, andererseits in einen druckreduzierenden Bereich 3 durch ein Druckminderungsmittel 31 in eine Beaufschlagungsleitung 12 für eine Düse, in welcher mit vermindertem Druck von z.B. 40 bis 150 MPa ein Strahl für ein Anschießen von flächigem Material gebildet wird. Erfolgt nun ein Durchbruch eines Anschießstrahles durch die Materialwand und ein Durchtreten des Strahles durch das gebildete Loch, wird ein schaltbares Ventil 21 im Hochdruckbereich 2 offengestellt, wodurch Hochdruckwasser mit einem Druck von beispielsweise 420 MPa in der Beaufschlagungsleitung 12 zur Düse geführt wird und bei einer gezielten Verschiebung des flächigen Materials relativ zum Hochdruckschneidstrahl dieser schnitterzeugend wirkt. Durch den hohen Duck in der Beaufschlagungsleitung 12 erfolgen zwangsläufig ein Druckanstieg im druckreduzierenden Bereich 3 und eine Abnahme einer Strömung in diesem gegen null.

Fig. 2 zeigt bei gleich gestaltetem Hochdruckbereich 2 einer Steuereinrichtung 1 einen druckreduzierenden Bereich 3 mit einem steuerbaren Ventil 32 und in Flussrichtung nachgeschaltet ein Druckminderungsmittel 31.

Mittels Steuergerätes 4 und über Verbindungsleitungen 41 sind die Ventile 21 und 32 verfahrensgemäß gesteuert, wobei das Steuergerät mit einem Lochdurchschlagsensor verbunden ist.

In Fig. 3 ist eine erfindungsgemäße Steuereinrichtung 1 dargestellt, wobei im druckreduzierenden Bereich 3 in Flussrichtung ein Druckminderungsmittel 31 einem steuerbaren Ventil 32 vorgeschaltet ist.

## Patentansprüche

1. Einrichtung zur Steuerung der Beaufschlagung eines Werkstückes durch einen Wasserstrahl oder einen Wasserabrasivstrahl in einer Schneidanlage, wobei die Einrichtung zur Steuerung der Beaufschlagung ein Hochdruckwasserbereitstellungsmittel (H), z.B. eine Hochdruckpumpe oder dergleichen, und eine Strahldüse(s) umfasst, sowie eine Steuereinrichtung (1), wobei die Steuereinrichtung (1) zwischen dem Hochdruckwasserbereitstellungsmittel (H) und der Strahldüse (S) der Einrichtung positioniert ist und eine Zuführung (11) umfasst, die nur in zwei parallel geführte Durchflussbereiche (2,3) übergeht, die letztlich wieder in eine Beaufschlagungsleitung (12) der Strahldüse (S) münden, **dadurch gekennzeichnet, dass** einer der Durchflussbereiche (2,3) als Hochdruckbereich (2) mit einem schaltbaren Ventil (21) ausgebildet ist und ein weiterer, druckreduzierender, Bereich (3) ein Druckminderungsmittel (31) und ein schaltbares Ventil (32) aufweist, wobei die schaltbaren Ventile (21,32) durch einen Lochdurchschlagsensor (5) gesteuert sind.

2. Einrichtung nach Anspruch 1, **dadurch gekennzeichnet, dass** das im druckreduzierenden Bereich (3) angeordnete schaltbare Ventil (32) mit dem im Hochdruckbereich (2) angeordneten schaltbaren Ventil (21) steuerungstechnisch in Wirkverbindung steht.

3. Einrichtung nach Anspruch 2, **dadurch gekennzeichnet, dass** in Flussrichtung im druckreduzierenden Bereich (3) das Druckminderungsmittel (31) vor dem schaltbaren Ventil (32) angeordnet ist.

4. Einrichtung nach einem der Ansprüche 1 bis 3, **dadurch gekennzeichnet, dass** das Druckminderungsmittel (31) als Drossel ausgebildet ist.

## Claims

1. A device for controlling the effect of a water jet or abrasive water jet on a work piece in a cutting system, wherein the device for controlling the effect comprises a high-pressure water supply means (H) such as, e.g., a high-pressure pump or the like and a jet nozzle (S), as well as a control device (1), wherein the control device (1) is positioned between the high-pressure water supply means (H) and the jet nozzle (S) of the device and features a feed line (11) that transforms into only two parallel flow regions (2,3) that ultimately are once again joined in an admission line (12) of the jet nozzle (S), **characterized in that** one of the flow regions (2,3) is realized in the form of a high-pressure region (2) with a switchable valve (21) and another pressure-reducing region (3) features a pressure reduction means (31) and a switchable valve (32), wherein the switchable valves (21,32) are controlled by a feedthrough sensor (5).

2. The device according to claim 1, **characterized in that** the switchable valve (32) arranged in the pressure-reducing region (3) is functionally connected to the switchable valve (21) arranged in the high-pressure region (2) with respect to the control technology.

3. The device according to claim 2, **characterized in that** the pressure reduction means (31) are arranged in the pressure-reducing region (3) upstream of the switchable valve (32) referred to the flow direction.

4. The device according to one of claims 1 to 3, **characterized in that** the pressure reduction means (31) are realized in the form of a throttle.

## Revendications

1. Dispositif pour commander l'alimentation d'une pièce par un jet d'eau ou un jet d'eau abrasif dans une installation de coupe, le dispositif pour commander l'alimentation comprenant un moyen de mise à disposition de l'eau à haute pression (H), par exemple une pompe à haute pression ou similaire, et une buse de jet (S) ainsi qu'un dispositif de commande (1), le dispositif de commande (1) étant positionné entre le moyen de mise à disposition de l'eau à haute pression (H) et la buse de jet (S) du dispositif et comprenant une alimentation (11) qui passe uniquement dans deux zones d'écoulement (2,3) parallèles, lesquelles débouchent ensuite de nouveau dans une conduite d'alimentation (12) de la buse de jet (S), **caractérisé en ce que** l'une des zones d'écoulement (2,3) est une zone haute pression (2) avec une vanne commutable (21) et une autre zone de réduction de la pression (3) présente un moyen de réduction de la pression (31) et une vanne commutable (32), les vannes commutables (21,32) étant commandées par un capteur percé à orifices (5).

2. Dispositif selon la revendication 1, **caractérisé en ce que** la vanne commutable (32) placée dans la zone de réduction de la pression (3) est en liaison fonctionnelle par commande avec la vanne commutable (21) placée dans la zone haute pression (2).

3. Dispositif selon la revendication 2, **caractérisé en ce que** dans le sens d'écoulement dans la zone de réduction de la pression (3), le moyen de réduction de la pression (31) est placé avant la vanne commutable (32).

4. Dispositif selon l'une des revendications 1 à 3, **caractérisé en ce que** le moyen de réduction de la pression (31) est un étranglement.
